# EUROPÄISCHE PATENTSCHRIFT

(11) **EP 2 082 894 B1**
(45) Veröffentlichungstag und Bekanntmachung des Hinweises auf die Patenterteilung: **07.03.2012**
(21) Anmeldenummer: 09405005.1
(22) Anmeldetag: 13.01.2009
(51) Int. Cl.: B42D 15/00, B42D 15/10, B41M 5/30, B41M 5/28

(54) **Dokument sowie Verfahren zur Herstellung eines Dokumentes**
Document and method for manufacturing a document
Document et procédé de fabrication d'un document

(30) Priorität: 16.01.2008 DE 102008005136
(43) Veröffentlichungstag der Anmeldung: 29.07.2009
(73) Patentinhaber: U-NICA Technology AG, 7208 Malans (CH)
(72) Erfinder: Lindeman, Horst J., 21244 Buchholz (DE); Schindler, Samuel, 21279 Drestedt (DE)
(74) Vertreter: Bremi, Tobias Hans

(56) Entgegenhaltungen:
- DE-A1- 19 914 702
- DE-A1- 19 961 841
- US-A- 4 927 180
- N.HAMPP ET AL.: "Multifunctional Optical Security Features based on Bacteriorhodopsin" PROC. OF SPIE-IS&T ELECTRONIC IMAGING, Bd. 5310, 2004, Seiten 117-124, XP002584224 ISSN: 0277-786X

## Beschreibung

Die Erfindung betrifft ein Dokument mit einer Trägerschicht und mindestens einer Funktionsschicht.

Die Erfindung betrifft darüber hinaus ein Verfahren zur Herstellung eines Dokumentes, bei dem auf einer Trägerschicht mindestens eine Funktionsschicht fixiert wird.

Derartige Dokumente könnten beispielsweise als Fahrkarten oder Eintrittskarten ausgebildet sein. Diese Dokumente sind häufig mit einer Thermofunktionsschicht versehen, die unter Verwendung eines Thermodruckers gekennzeichnet wird. Derartige Thermoschichten werden häufig ohne schützende Deckschicht eingesetzt, was dazu führt, daß die durch den Thermodrucker generierte Schwärzung unter Verwendung von Lösemitteln wieder entfernt werden kann. Beispielsweise sind in vielen Haarsprays entsprechende Lösungsmittel enthalten. Nach einer Entfernung der originären Bedruckung kann das Dokument von einem Fälscher mit einem neuen Aufdruck versehen werden. Derartige Fälschungen erfolgen umfangreich im Zusammenhang mit Fahrkarten oder Eintrittskarten.

Ein Dokument mit einer Trägerschicht und einer Funktionsschicht in der als Farbpigment Bakteriorhodopsin enthalten ist, wird offenbart in N.HAMPP ET AL.: "Multifunctional Optical Security Features based on Bacteriorhodopsin", PROC. OF SPIE-IS&T ELECTRONIC IMAGING, Bd. 5310, 2004, S. 117-124, ISSN: 0277-786X. Beim Beschreiben dieses Dokumentes mit einem Laser wird im Bereich des Bakteriorhodopsins eine Farbänderung generiert. Ein ähnliches Dokument ist aus der DE19914702A bekannt.

Aufgabe der vorliegenden Erfindung ist es, ein Dokument der einleitend genannten Art mit einer erhöhten Fälschungssicherheit zu versehen.

Diese Aufgabe wird erfindungsgemäß durch ein Dokument mit den in Anspruch 1 definierten Merkmalen gelöst.

Weitere Aufgabe der vorliegenden Erfindung ist es, ein Verfahren der einleitend genannten Art derart zu verbessern, daß das hergestellte Dokument eine erhöhte Fälschungssicherheit aufweist.

Diese Aufgabe wird erfindungsgemäß durch ein Verfahren mit den in Anspruch 6 definierten Merkmalen gelöst.

Bei Bakteriorhodopsin handelt es sich um ein biologisches Farbpigment. Es handelt sich hierbei insbesondere um ein photochromes Retinalprotein. Das Bakteriorhodopsin ist hinsichtlich der vorgesehenen Anwendung hoch optimiert und zeigt einen lichtinduzierten kontrastreichen und im Grundzustand reversiblen Farbwechsel zwischen violett und gelb bzw. anderen Farbkombinationen. Dieser Farbwechsel ist visuell durch einen Betrachter leicht erkennbar.

Ein anderes optisches Verhalten des Bakteriorhodopsins ergibt sich, wenn dieses Farbpigment nicht mit normalem Umgebungslicht, sondern mit kohärentem Licht, insbesondere mit Laserlicht, bestrahlt wird. Eine derartige Bestrahlung führt zu einem irreversiblen Farbwechsel, der sich auch bei einer Beendigung der Beleuchtung bzw. der Bestrahlung sich nicht wieder verändert.

Erfindungsgemäß wurde erkannt, daß dieser irreversible Farbwechsel ursächlich nicht durch die Art der Bestrahlung, sondern durch die vom kohärenten Licht generierte Energiezufuhr zu den Farbpigmenten hervorgerufen wird. Bei einem Bedrucken eines Thermopapiers oder einer anderen thermosensitiven Beschichtung wird ein Thermo-Druckkopf verwendet, der eine Oberflächentemperatur von etwa 180°C bis 200°C aufweist. Die entsprechende Wärmeenergie dringt in das zu bedruckende Material ein und generiert einen Temperaturgradienten mit in Richtung auf das Materialinnere abnehmender Temperatur. Das Bakteriorhodopsin zeigt seinen irreversiblen Farbumschlag bei einer Temperatureinwirkung im Bereich von etwa 140°C, so daß bei einer Anordnung der Farbpigmente mit einem ausreichend geringen Abstand zur vom Thermokopf beaufschlagten Oberfläche eine derartige Einwirkungstemperatur zu erreichen ist.

Insbesondere ist es möglich, die Konzentration des Bakteriorhodopsins in der Funktionsschicht derart gering zu halten, daß die jeweilige Färbung visuell von einem Betrachter nicht wahrnehmbar ist, sondern nur durch eine entsprechende Meßtapparatur sichtbar gemacht werden kann. Hierdurch werden ungewollte Farbveränderungen des Dokumentes vermieden. Ein einfaches Bedrucken des Dokumentes wird dadurch unterstützt, daß die Funktionsschicht als eine Thermofunktionsschicht ausgebildet ist.

Eine verbesserte Funktionalität wird dadurch bereitgestellt, daß mindestens zwei Funktionsschichten übereinander angeordnet sind.

Zu einer einfachen Handhabung trägt es bei, daß die der Trägerschicht abgewandt angeordnete Funktionsschicht als Thermofunktionsschicht ausgebildet ist.

Eine geringe erforderliche Eindringtiefe der einwirkenden Energie wird dadurch unterstützt, daß das Farbpigment in der oberen Funktionsschicht angeordnet ist.

Eine gegenüber äußeren Einflüssen sowie einem unbefugten Ablesen geschützte Anordnung der Farbpigmente wird dadurch erreicht, daß das Farbpigment in der unteren Funktionsschicht angeordnet ist.

In den Zeichnungen sind Ausführungsbeispiele der Erfindung dargestellt. Es zeigen:
- Fig. 1: Einen schematischen Querschnitt durch ein Dokument mit einer Anordnung von Bakteriorhodopsin als Farbpigment in einer unteren Funktionsschicht und
- Fig. 2: eine gegenüber Fig. 1 abgewandelte Anordnung mit einer Verwendung von Bakteriorhodopsin innerhalb einer oberen Thermoschicht.

Fig. 1 zeigt eine teilweise Darstellung eines Querschnittes durch ein Dokument (1), das eine Trägerschicht (2) aufweist. Auf der Trägerschicht sind eine untere Funktionsschicht (3) sowie eine obere Funktionsschicht (4) angeordnet. Die untere Funktionsschicht (3) befindet sich hierbei zwischen der oberen Funktionsschicht (4) und der Trägerschicht (2).

Insbesondere ist daran gedacht, die Trägerschicht (2) als Basispapier und die untere Funktionsschicht (3) als einen Vorstrich auszubilden, der die Haftung der oberen Funktionsschicht (4) auf der Trägerschicht (2) verbessert. Die obere Funktionsschicht (4) ist typischerweise als eine Thermoschicht realisiert.

Gemäß dem Ausführungsbeispiel in Fig. 1 ist im Bereich der unteren Funktionsschicht (3) ein Farbpigment (5) angeordnet, das als Bakteriorhodopsin ausgebildet ist.

Gemäß dem Ausführungsbeispiel in Fig. 2 ist das Farbpigment (5) im Bereich der oberen Funktionsschicht (4) angeordnet. Auch hier ist das Farbpigment (5) als Bakteriorhodopsin ausgebildet.

Fertigungstechnisch wird die Trägerschicht (2) über die gesamte Breite mit den Funktionsschichten (3, 4) versehen.

Ein Bedrucken der oberen Funktionsschicht (4) erfolgt unter Verwendung eines üblichen Thermokopfes. Dieser erzeugt im Bereich der oberen Funktionsschicht (4) eine aus dem Stand der Technik bekannte Schwärzung. Zusätzlich wird das im Bereich der unteren Funktionsschicht (3) und/oder der oberen Funktionsschicht (4) angeordnete Farbpigment irreversibel umgefärbt. Auch bei einer nachträglichen Entfernung des Aufdruckes auf der Thermoschicht und bei einem Ersetzen dieses originären Aufdruckes durch einen gefälschten Aufdruck bleibt durch die irreversible Umfärbung des Farbpigmentes der originäre Aufdruck detektierbar. Unter Verwendung geeigneter Lesegeräte, die gegebenenfalls durch die Thermoschicht hindurch die Umfärbung des Farbpigmentes detektieren, können entsprechende Fälschungen erkannt und die gefälschten Dokumente (1) sichergestellt werden.

## Patentansprüche

1. Dokument (1) mit einer Trägerschicht (2) und mindestens einer Funktionsschicht in Form einer thermosensitiven Schicht, **dadurch gekennzeichnet, dass** in der thermosensitiven Schicht oder einer weiteren Funktionsschicht (3, 4) als Farbpigment (5) Bakteriorhodopsin enthalten ist, und dass bei einem Bedrucken des Dokumentes (1) unter Verwendung eines Thermodruckkopfes dieser im Bereich der thermosensitiven Schicht eine Schwärzung erzeugt und zusätzlich das im Bereich angeordnete Bakteriorhodopsin durch die vom Thermodruckkopf erzeugte Wärme irreversibel umgefärbt wird.

2. Dokument nach Anspruch 1, **dadurch gekennzeichnet, dass** mindestens zwei Funktionsschichten (3, 4) übereinander angeordnet sind.

3. Dokument nach einem der Ansprüche 1 oder 2, **dadurch gekennzeichnet, dass** die der Trägerschicht (2) abgewandt angeordnete Funktionsschicht (4) als thermosensitive Schicht ausgebildet ist.

4. Dokument nach einem der Ansprüche 1 bis 3, **dadurch gekennzeichnet, dass** das Farbpigment Bakteriorhodopsin (5) in der oberen Funktionsschicht (4) angeordnet ist.

5. Dokument nach einem der Ansprüche 1 bis 3, **dadurch gekennzeichnet, dass** das Farbpigment Bakteriorhodopsin (5) in der unteren Funktionsschicht (3) angeordnet ist.

6. Verfahren zur Herstellung eines Dokumentes (1), bei dem auf einer Trägerschicht (2) mindestens eine thermosensitive Schicht fixiert wird, **dadurch gekennzeichnet, dass** die thermosensitive Schicht oder eine weitere Funktionsschicht (3,4) als Farbpigment (5) mit einem Anteil von Bakteriorhodopsin versehen wird und dass bei einem Bedrucken des Dokumentes (1) unter Verwendung eines Thermodruckkopfes dieser im Bereich der thermosensitiven Schicht eine Schwärzung erzeugt und zusätzlich das im Bereich angeordnete Bakteriorhodopsin durch die von Thermodruckkopf erzeugte Wärme irreversibel umgefärbt wird.

7. Verfahren nach Anspruch 6, **dadurch gekennzeichnet, dass** die thermosensitive Schicht (4) unter Verwendung eines Thermodruckers bedruckt wird.

8. Verfahren nach Anspruch 6 oder 7, **dadurch gekennzeichnet, dass** die Trägerschicht (2) mit einer thermosensitiven Schicht (4) versehen wird.

9. Verfahren nach einem der Ansprüche 6 bis 8, **dadurch gekennzeichnet, dass** eine obere Funktionsschicht (4) mit dem Farbpigment Bakteriorhodopsin (5) versehen wird.

10. Verfahren nach einem der Ansprüche 6 bis 8, **dadurch gekennzeichnet, dass** eine untere Funktionsschicht (3) mit dem Farbpigment Bakteriorhodopsin (5) versehen wird.

## Claims

1. A document (1) comprising a carrier layer (2) and at least one functional layer in the form of a thermosensitive layer, **characterised in that** bacteriorhodopsin is contained as a colour pigment (5) in the thermosensitive layer or in a further functional layer (3, 4), and that, when the document (1) is printed using a thermal print head, said thermal print head causes a blackening in the region of the thermosensitive layer, and that in addition the bacteriorhodopsin present in said region is caused to irreversible change its colour due to the heat generated by the thermal print head.

2. The document according to claim 1, **characterised in that** at least two functional layers (3, 4) are arranged one above the other.

3. The document according to claim 1 or 2, **characterised in that** the functional layer (4) arranged so as to face away from the carrier layer (2) is constructed as the thermosensitive layer.

4. The document according to any one of claims I to 3, **characterised in that** the colour pigment bacteriorhodopsin (5) is arranged in the upper functional layer (4).

5. The document according to any one of claims 1 to 3, **characterised in that** the colour pigment bacteriorhodopsin (5) is arranged in the lower functional layer (3).

6. A method for manufacturing a document (1), wherein at least one thermosensitive layer is fixed to a carrier layer (2), **characterised in that** the thermosensitive layer or a further functional layer (3, 4) is provided with a content of bacteriorhodopsin as a colour pigment (5), and that, when the document (1) is printed using a thermal print head, said thermal print head causes a blackening in the region of the thermosensitive layer, and that in addition the bacteriorhodopsin present in said region is caused to irreversibly change its colour due to the heat generated by the thermal print head.

7. The method of claim 6, **characterised in that** the thermosensitive layer (4) is printed using a thermal printer.

8. The method according to claim 6 or 7, **characterised in that** the carrier layer (2) is provided with a thermosensitive layer (4).

9. The method according to any one of claims 6 to 8, **characterised in that** an upper functional layer (4) is provided with the colour pigment bacteriorhodopsin (5).

10. The method according to any one of claims 6 to 8, **characterised in that** a lower functional layer (3) is provided with the colour pigment bacteriorhodopsin (5).

## Revendications

1. Document (1) présentant une couche support (2) et au moins une couche fonctionnelle sous forme d'une couche thermosensible, **caractérisé en ce que** la couche thermosensible ou une autre couche fonctionnelle (3, 4) contient, comme pigment coloré (5), de la bactériorhodopsine, et **en ce que** lors de l'impression du document (1) avec utilisation d'une tête d'impression thermique, celle-ci génère un noircissement dans la zone de la couche thermosensible et en outre, la couleur de la bactériorhodopsine disposée dans la zone est modifiée irréversiblement par la chaleur générée par la tête d'impression thermique.

2. Document selon la revendication 1, **caractérisé en ce qu'**au moins deux couches fonctionnelles (3, 4) sont disposées l'une au-dessus de l'autre.

3. Document selon l'une quelconque des revendications 1 ou 2, **caractérisé en ce que** la couche fonctionnelle (4) disposée au dos de la couche support (2) est réalisée comme couche thermosensible.

4. Document selon l'une quelconque des revendications 1 à 3, **caractérisé en ce que** le pigment coloré, à bactériorhodopsine (5), est disposé dans la couche fonctionnelle (4) supérieure.

5. Document selon l'une quelconque des revendications 1 à 3, **caractérisé en ce que** le pigment coloré, la bactériorhodopsine (5), est disposé dans la couche fonctionnelle (3) inférieure.

6. Procédé de production d'un document (1), dans lequel au moins une couche thermosensible est fixée sur une couche support (2) **caractérisé en ce que** la couche thermosensible ou une autre couche fonctionnelle (3, 4) est pourvue, comme pigment coloré (5), d'une proportion de bactériorhodopsine, et **en ce que** lors de l'impression du document (1) avec utilisation d'une tête d'impression thermique, celle-ci génère un noircissement dans la zone de la couche thermosensible et en outre, la couleur de la bactériorhodopsine disposée dans la zone est modifiée irréversiblement par la chaleur générée par la tête d'impression thermique.

7. Procédé selon la revendication 6, **caractérisé en ce que** la couche thermosensible (4) est imprimée avec utilisation d'une imprimante thermique.

8. Procédé selon la revendication 6 ou 7, **caractérisé en ce que** la couche support (2) est pourvue d'une couche thermosensible (4).

9. Procédé selon l'une quelconque des revendications 6 à 8, **caractérisé en ce qu'**une couche fonctionnelle (4) supérieure est pourvue du pigment coloré, la bactériorhodopsine (5).

10. Procédé selon l'une quelconque des revendications 6 à 8, **caractérisé en ce qu'**une couche fonctionnelle (3) inférieure est pourvue du pigment coloré, la bactériorhodopsine (5).
